# EUROPÄISCHE PATENTSCHRIFT

(11) **EP 1 455 375 B1**
(45) Veröffentlichungstag und Bekanntmachung des Hinweises auf die Patenterteilung: **06.01.2010**
(21) Anmeldenummer: 03004735.1
(22) Anmeldetag: 04.03.2003
(51) Int. Cl.: H01H 85/041

(54) **Schmelzsicherungsbauelement mit einer temporär quasi-hermetischen Abdichtung des Innenraums**
Fuse element with a temporary quasi-hermetic sealing of the interior
Fusible avec une étanchéité temporaire quasi-hermétique de l'intérieur

(43) Veröffentlichungstag der Anmeldung: 08.09.2004
(73) Patentinhaber: Wickmann-Werke GmbH, 58453 Witten (DE)
(72) Erfinder: Althoff, Frank, 59063 Hamm (DE); Barz, Werner, 58313 Herdecke (DE); Baus, Andreas, 44137 Dortmund (DE); Jöllenbeck, André, 44803 Bochum (DE); Pössnicker, Peter, 58455 Witten (DE); Röder, Uwe, 58454 Witten (DE)
(74) Vertreter: Schmidt, Frank-Michael

(56) Entgegenhaltungen:
- US-A- 1 700 080
- US-A- 2 135 166
- US-A- 2 166 174
- US-A- 4 158 187
- US-A- 4 656 453

## Beschreibung

Die Erfindung betrifft ein Schmelzsicherungsbauelement mit einem Schmelzleiter, der sich in einem Innenraum eines zylinderförmigen Röhrchens aus einem elektrischen Isolator zwischen zwei Stirnenseiten des Röhrchens erstreckt, wobei zwei Endkappen aus einem elektrisch leitenden Material derart auf die beiden Enden des Röhrchens aufgebracht sind, daß ein elektrischer Kontakt zu dem Schmelzleiter hergestellt ist, wobei der Schmelzleiter einen Draht umfaßt, der aus dem Innenraum des Röhrchens um die Stirnseiten herumgeführt ist.

Schmelzsicherungsbauelemente der eingangs genannten Art sind seit langem bekannt. Beispielsweise gibt es Schmelzsicherungsbauelemente, bei denen das zylinderförmige Röhrchen aus einem keramischen Material besteht und einen kreiszylinderförmigen Innenraum sowie eine quadratische Außenkontur mit abgerundeten Kanten aufweist. Der Schmelzleiter ist ein Draht, der sich in dem Innenraum diagonal derart erstreckt, daß er die Wandungen des Röhrchens lediglich an den Enden berührt. Der Draht des Schmelzleiters ist an den beiden Enden um die Stirnseiten des Röhrchens herumgeführt, wobei die Enden des Schmelzleiterdrahts auf den Außenwandungen des Röhrchens anliegen. Auf die beiden Enden des Röhrchens sind metallische Endkappen aufgesetzt. Die Endkappen können beispielsweise aus elastischem Material sein und auf die Enden des Röhrchens aufgepreßt werden, wobei das Aufpressen nicht nur für einen festen Sitz der Endkappen, sondern darüber hinaus auch für den elektrischen Kontakt zu dem Schmelzleiter sorgt. Die Metallkappen können auch auf die Enden des Röhrchens aufgeklebt oder nach entsprechender Vorbereitung der Oberfläche der Außenwandung des Röhrchens auf diese aufgelötet sein. Es sind eine Reihe von Techniken des Aufbringens der Endkappen bekannt, die sowohl für einen festen Sitz der Kappen als auch für einen guten elektrischen Kontakt zum Schmelzleiter sorgen.

Es gibt Schmelzsicherungsbauelemente der eingangs genannten Art, bei denen zwischen den Endkappen und der Wandung des Röhrchens ein Spalt derart verbleibt, daß der Innenraum des Röhrchens über den Spalt mit der Umgebung des Röhrchens verbunden ist. In diesem Fall gibt es einen Gasaustausch zwischen dem Innenraum und der Umgebung. Bei einer Erwärmung und Ausdehnung des Gases im Innenraum strömt dieses aus dem Innenraum aus, so daß ein relativ schneller Druckausgleich erfolgt.

Daneben gibt es Schmelzsicherungsbauelemente, bei denen die Kappen derart auf die Enden des Röhrchens aufgebracht sind, daß der Innenraum hermetisch abgedichtet ist. Bei diesen Bauelementen kann der Innenraum mit Luft, mit einem speziellen Gasgemisch (beispielsweise Stickstoff) unter Normaldruck oder vermindertem Druck gefüllt sein oder auch ein Vakuum enthalten.

Schmelzsicherungen mit einem Schmelzleiter, der sich in einem Innenraum eines zylinderförmigen Röhrchens aus einem elektrischen Isolator zwischen zwei Stirnseiten des Röhrchens erstreckt, sind beispielsweise aus den US-Patenten 4,158,187 und 4,656,453 bekannt. Zwei Endkappen aus einem elektrisch leitenden Material sind derart auf die beiden Enden des Röhrchens aufgebracht, daß ein elektrischer Kontakt zu dem Schmelzleiter herstellt ist. Bei dem US-Patent 4,158,187 umfaßt der Schmelzleiter einen Draht, der aus dem Innenraum des Röhrchens um die Stirnseiten herumgeführt ist. Zwischen dem Kappenboden und den Stirnseiten des Röhrchens ist ein hitzebeständiges Elastomer-Element eingebracht, dessen Querschnitt mindest so groß wie der Querschnitt des Röhrchens ist, und das die Aufgabe hat, die beim Aufpressen der Endkappe entstehenden Kräfte gleichmäßig auf den gesamten Rand des Röhrchens zu verteilen. Bei dem US-Patent 4,656,453 ist der Schmelzleiter innerhalb des Innenraums mit den Endkappen verbunden. Ferner sind hier elastische Stopfen in die Enden des Innenraums des Röhrchens eingepreßt. Sie haben eine lichtbogen-unterdrückende Funktion, die darauf beruhen soll, daß sie dann, wenn die Enden des Schmelzleiters von dem Lichtbogen bis in die elastischen Stopfen hinein abgeschmolzen worden sind, diese Enden durch Schließen des gebildeten Leerraums umhüllt werden, so daß der Lichtbogen erlischt.

Wenn der Schmelzleiter im Innenraum des Röhrchens durchtrennt wird (durchschmilzt; d.h. die Sicherung abschaltet), bildet sich in der Regel ein Lichtbogen aus. Die impulsartige Energiezufuhr aufgrund des Lichtbogens erwärmt das im Innenraum gegebenenfalls vorhandene Gas und die beim Durchschmelzen verdampfenden Materialien. Bei einem Schmelzsicherungsbauelement mit hermetisch dichtem Innenraum und Luft- bzw. Gasfüllung führt die über den Lichtbogen zugeführte Energie zu einem plötzlichen, sprunghaften Anstieg des Gasdrucks im Innenraum des Sicherungsbauelements. Dieser Druckimpuls wirkt auf den Lichtbogen löschend und ist somit erwünscht. Nachteilig bei einem Schmelzsicherungsbauelement mit hermetisch dichtem Innenraum ist allerdings, daß der Druckanstieg im Innenraum auch dann erzeugt wird, wenn das Sicherungsbauelement, beispielsweise bei einem Montagevorgang, von außen erwärmt wird. Eine solche Erwärmung tritt beispielsweise beim Auflöten eines SMD-Sicherungsbauelements auf. Der mit einer solchen Erwärmung verbundene Druckanstieg im Innenraum des Röhrchens führt zu einer unerwünschten Belastung des Sicherungsbauelements und kann unter extremen Montagebedingungen zu einer Schädigung des Bauelements führen.

Aus dem US-Patent 2,135,166 ist ein Schmelzsicherungsbauelement mit einem isolierenden Röhrchen, das mit einem lichtbogen-unterdrückenden Stoff gefüllt ist. In den Endkappen sind kleine Belüftungslöcher eingebracht, die einen langsamen Druckausgleich zwischen dem Inneren und der Umgebung gestatten. Der nach einem Auslösen der Sicherung auftretende hohe Druck kann sich nur langsam ausgleichen, so daß er den Lichtbogen unterdrücken kann.

Aufgabe der Erfindung ist es, ein einfach herstellbares Schmelzsicherungsbauelement zu schaffen, das den Vorteil des sprunghaften Druckanstiegs im Falle des Durchtrennens des Schmelzleiters mit einer höheren Zuverlässigkeit des Bauelements bei einer Erwärmung während der Bauelementmontage verbindet.

Diese Aufgabe wird durch ein Schmelzsicherungsbauelement mit den Merkmalen des Patentanspruchs 1 gelöst. Ausgehend von einem Schmelzsicherungsbauelement der eingangs genannten Art wird an beiden Enden des Röhrchens in einem Zwischenraum zwischen dem jeweiligen Kappenboden und der Stirnseite des Röhrchens und/oder in einem Teil des an die Stirnseite angrenzenden Innenraums des Röhrchens jeweils wenigstens ein elastisches Dichtungselement derart eingebracht, daß das Dichtungselement an die Stirnseite und/oder an die Innenwandung des Röhrchens angepreßt wird, wobei der Draht des Schmelzleiters derart von dem Dichtungselement an die Stirnseite bzw. die Innenwandung angedrückt wird, daß aufgrund der Deformation des elastischen Dichtungselements zwischen dem gasgefüllten Innenraum des Röhrchens und der äußeren Umgebung des Schmelzsicherungsbauelements Druckausgleichkanäle von derart geringem Querschnitt verbleiben, daß Druckänderungen im Innenraum nur sehr langsam ausgeglichen werden, so daß ein sprunghafter Druckanstieg im Innenraum, wie er sich aufgrund eines Lichtbogens ergibt, auf den Lichtbogen löschend einwirken kann. Bei sprunghaften Druckanstiegen innerhalb kurzer Zeit verhält sich das Schmelzsicherungsbauelement vorübergehend (temporär) so, als ob der Innenraum hermetisch abgedichtet wäre. Dies soll im Rahmen dieser Beschreibung als temporäre quasihermetische Abdichtung des Innenraums bezeichnet werden. Die wirksame Querschnittsfläche und die Länge des oder der Druckausgleichkanäle zwischen dem Innenraum und der äußeren Umgebung sind in Abhängigkeit vom Volumen des Innenraums und den bei der Montage auftretenden Temperaturgradienten so zu dimensionieren, daß bei der Montage eine vorgegebene maximale Druckerhöhung im Innenraum nicht überschritten wird. Daraus ergeben sich Mindestquerschnitte und Maximallängen der Druckausgleichkanäle. Andererseits sollen die Druckausgleichkanäle klein genug sein, so daß der gewünschte sprunghafte Druckanstieg im Abschaltfall so langsam abgebaut wird, daß er zuvor noch löschend auf den Lichtbogen einwirken kann.

Das System aus gasgefülltem Innenraum und gasdurchströmten Druckausgleichkanälen zeigt bei Aufprägung einer sprunghaften Druckänderung im Innenraum Ausgleichsvorgänge, die sich in elektrischer Analogie näherungsweise als Tiefpaß-Verhalten modellieren lassen. Es ergibt sich eine Zeitkonstante einer Näherung eines Tiefpasses erster Ordnung, die sich aus dem exponentiell abfallenden Druck im Innenraum ableiten läßt. Vorzugsweise ist das Schmelzsicherungsbauelement so zu dimensionieren, daß die Zeitkonstante eines Abbaus sprunghafter Änderungen des Differenzdrucks zwischen dem Innenraum und der äußeren Umgebung in der Größenordnung zwischen 10⁻² und 10² Sekunden liegt. Bei einer solchen bevorzugten Dimensionierung werden die bei SMD-Montagevorgängen auftretenden Temperaturgradienten von beispielsweise 2 Kelvin pro Sekunde lediglich akzeptabel geringe Druckerhöhungen im Innenraum bewirken.

Bei einer Ausführungsform der Erfindung umfassen die Dichtungselemente in jeder Endkappe jeweils ein in den Kappenboden eingelegtes plättchenförmiges Dichtungselement mit einer dem Außenquerschnitt des Röhrchens angepaßten Form. Diese Dichtungselemente werden von den Kappen an die Stirnseite der Röhrchen angepreßt, wobei der Schmelzleiterdraht zwischen dem angepreßten Plättchen und der Stirnseite so hindurchgeführt ist, daß aufgrund der elastischen Deformation des eingelegten plättchenförmigen Dichtungselements ein sehr geringer Druckausgleichskanal zwischen Stirnseite des Röhrchens, Schmelzleiterdraht und Dichtungselement verbleibt. Je stärker das Dichtungselement angedrückt wird, desto geringer ist der Querschnitt der auf beiden Seiten des Drahtes verbleibenden Druckausgleichkanäle.

Bei einer bevorzugten Ausführungsform des erfindungsgemäßen Schmelzsicherungsbauelements umfassen die Dichtungselemente jeweils wenigstens ein an den beiden Enden in den Innenraum des Röhrchens eingepreßtes stopfenartiges Dichtungselement aus einem elastischen Material. Der in den Innenraum eingebrachte Stopfen aus elastischem Material drückt einen kurzen Abschnitt des Schmelzleiterdrahts an die Innenwandungen des Röhrchens derart an, daß zwischen der Innenwandung des Röhrchens, dem Draht und dem elastischen, deformierten Dichtungselement zwei Druckausgleichkanäle mit sehr geringem Querschnitt verbleiben. Der Querschnitt der Druckausgleichkanäle hängt vom Querschnitt des Drahtes und von der elastischen Deformation des Dichtungselements ab.

Bei einer bevorzugten Ausführung sind in den Innenraum an beiden Enden des Röhrchens jeweils ein elastischer Kunststoffstopfen eingepreßt. Die Kunststoffstopfen weisen im mechanisch unbelastetem Zustand (vor dem Einpressen) eine Querschnittsfläche auf, die gleich der oder geringfügig größer als die Innenquerschnittsfläche des Röhrchens ist. Der eingepreßte Kunststoffstopfen preßt den Schmelzleiter eng an die Innenwandung des Röhrchens und umgreift den an die Innenwandung angedrückten Schmelzleiter dabei derart, daß nur einer sehr enger Druckausgleichkanal zwischen dem Schmelzleiter, der Innenwandung des Röhrchens und dem Kunststoffstopfen verbleibt. Der elastische Kunststoffstopfen besteht beispielsweise aus einem Silikongummi.

Weitere vorteilhafte und bevorzugte Weiterbildungen der Erfindung sind in den Unteransprüchen gekennzeichnet.

Im folgenden wird die Erfindung anhand bevorzugter Ausführungsformen näher beschrieben. In den Zeichnungen zeigen:
Figur 1A eine schematische Längsschnittansicht eines erfindungsgemäßen Schmelzsicherungsbauelements; und
Figur 1B eine schematische Querschnittansicht des Schmelzsicherungsbauelements gemäß Figur 1A;

In den Figuren 1A und 1B ist schematisch eine bevorzugte Ausführungsform des erfindungsgemäßen Schmelzsicherungsbauelements dargestellt. Das Schmelzsicherungsbauelement 1 weist einen Schmelzleiter 2 auf, der im Innenraum 3 eines zylinderförmigen Röhrchens 4 derart angeordnet ist, daß er den Innenraum 3 näherungsweise diagonal durchläuft. Die diagonale Anordnung des Schmelzleiters 2 im Innenraum 3 schafft definierte Umgebungsbedingungen an der Oberfläche des Schmelzleiters, da dieser die Innenwandungen des Röhrchens 4 nicht berührt. Der Schmelzleiter 2 ist beispielsweise ein Draht mit kreisförmigem Querschnitt. Bei alternativen Ausführungsformen kann der Schmelzleiter auch einen spiralförmig um einen elektrisch isolierenden Kern gewickelten Draht aufweisen. Der Schmelzleiter 2 kann auch aus mehreren miteinander verbundenen Drahtabschnitten bestehen. An den Enden des Röhrchens 4 ist der Schmelzleiter um die Stirnseiten derart herumgeführt, daß die Enden des Schmelzleiters 2 auf der Außenwandung des Röhrchens 4 aufliegen.

Auf die Enden des Röhrchens 4 sind Endkappen aus einem elektrisch leitenden Material, vorzugsweise Metallkappen, aufgebracht. Beispielsweise sind die Endkappen aus Messingblech hergestellt und anschließend verzinnt. Das Röhrchen 4 kann beispielsweise aus einem Keramikmaterial (z. B. Al₂O₃), einem Glaswerkstoff oder einem anderen elektrischen Isolator hergestellt sein. Bei der bevorzugten Ausführungsform wird ein Kunststoff-Röhrchen eingesetzt, beispielsweise ein Röhrchen aus einem Polyamid-Copolymer, das ggf. glasfaser-verstärkt ist. Das Röhrchen 4 ist zylinderförmig und hat bei der bevorzugten Ausführungsform eine kreiszylinderförmige Innenwandung und einen quadratischen Außenquerschnitt mit abgerundeten Kanten, wie er in Figur 1B gezeigt ist. Bei dieser Ausführungsform ist der Schmelzleiterdraht 2 derart um die Stirnseiten des Röhrchens 4 herumgeführt, daß er in axialer Richtung etwa in der Mitte auf einer der vier Außenflächen des Röhrchens 4 aufliegt. Die Endkappen 5 weisen einen Innenquerschnitt auf, der geringfügig größer als der Außenquerschnitt des Röhrchens 4 ist. Sie werden auf die Enden des Röhrchens 4 mit herumgeführten Schmelzleiter 2 aufgesteckt und von außen durch Prägen derart verformt, daß sie mechanisch fest auf dem Röhrchen 4 sitzen und dabei den Schmelzleiter 2 einklemmen. Um eine sichere elektrische Verbindung zwischen Schmelzleiter 2 und Endkappen 5 herzustellen, ist vorzugsweise eine Laserimpulslötung an einer Stelle 6 zwischen dem Schmelzleiter 2 und der Wandung der Endkappe 5 vorgesehen. Bei einer bevorzugten Ausführungsform hat das Röhrchen 4 einen Innendurchmesser von etwa 2,5 mm und Außenabmessungen von etwa 4 mm x 4 mm x 9,6 mm. Die Endkappen sind etwa 2,8 mm lang und haben einen Außendurchmesser von etwa 4,4 mm.

Erfindungsgemäß ist an beiden Enden des Röhrchens 4 jeweils ein elastisch verformbarer Kunststoffstopfen 7 in den Innenraum 3 eingepreßt. Der Außendurchmesser des elastischen Kunststoffstopfens entspricht dem Innendurchmesser des Röhrchens 4 oder ist geringfügig größer. Bei der bevorzugten Ausführungsform hat der Kunststoffstopfen einen Durchmesser von 2,5 mm und eine Länge von 2 mm. Der Kunststoffstopfen 7 preßt den Schmelzleiter 2 über die Länge des Kunststoffstopfens an die Innenwandung des Röhrchens 4 an. Der Kunststoffstopfen 7 ist aus einem relativ leicht verformbaren elastischen Material hergestellt, beispielsweise aus einem Silikonkautschuk. Wie es in dem vergrößerten Ausschnitt der Figur 1B gezeigt ist, verformt sich das Material des Kunststoffstopfens 7 im Bereich des Schmelzleiters 2 derart, daß es den Schmelzleiter umgreift, wobei an beiden Seiten der Auflagefläche des Schmelzleiters 2 auf der Innenwandung des Röhrchens 4 geringfügige Druckausgleichskanäle 10 und 11 entlang des Schmelzleiters 2 verbleiben. Der Kunststoffstopfen 7 darf dabei nicht aus einem Material gefertigt sein, das sich plastisch verformt und derart fließt, daß es den Schmelzleiter 2 vollständig umschließt und keine Druckausgleichskanäle hinterläßt. Außerdem ist bei dem bevorzugten Ausführungsbeispiel des Schmelzsicherungsbauelements 1 in beide Endkappen 5 ein Kunststoffplättchen 8 zwischen dem Boden der Endkappe 5 und den Stirnseiten des Röhrchens 4 eingelegt. Auch diese Kunststoffplättchen 8 werden zusammengedrückt und dabei verformt, so daß sie den Schmelzleiter 2, der auf der Stirnseite des Röhrchens 4 aufliegt, teilweise umgreifen. Darüber hinaus stützen die Kunststoffplättchen 8 die Kunststoffstopfen 7 ab. Die Kunststoffplättchen 8 und die Kunststoffstopfen 7 können beispielsweise aus demselben Material hergestellt sein.

Im Rahmen des Erfindungsgedankens sind zahlreiche alternative Ausführungsformen denkbar. Beispielsweise kann die in Figur 1 gezeigte Ausführungsform dadurch abgewandelt werden, daß die getrennten Dichtungselemente 7 und 8 zu einem Dichtungselement verbunden werden. Es ist auch denkbar, daß die Dichtungselemente nur an einem Ende des Röhrchens 4 eingebracht werden und das andere Ende hermetisch verschlossen wird.

## Patentansprüche

1. Schmelzsicherungsbauelement (1) mit einem Schmelzleiter (2), der sich in einem gasgefüllten Innenraum (3) eines zylinderförmigen Röhrchens (4) aus einem elektrischen Isolator zwischen zwei Stirnseiten des Röhrchens (4) erstreckt, wobei zwei Endkappen (5) aus einem elektrisch leitenden Material derart auf die beiden Enden des Röhrchens (4) aufgebracht sind, daß ein elektrischer Kontakt zu dem Schmelzleiter (2) hergestellt ist, wobei der Schmelzleiter (2) einen Draht umfaßt, der aus dem Innenraum (3) des Röhrchens (4) um die Stirnseiten herumgeführt ist,
wobei an wenigstens einem der beiden Enden in einem Zwischenraum zwischen dem jeweiligen Kappenboden und der Stirnseite des Röhrchens (4) und/oder in einen Teil des an die Stirnseite angrenzenden Innenraums des Röhrchens jeweils wenigstens ein elastisches Dichtungselement (7, 8) eingebracht ist, **dadurch gekennzeichnet, daß** das Dichtungselement derart eingebracht ist, daß das Dichtungselement (7, 8) an die Stirnseite und/oder an die Innenwandung des Röhrchens (4) angepreßt wird, wobei der Draht des Schmelzleiters (2) derart von dem Dichtungselement an die Stirnseite bzw. die Innenwandung angedrückt wird, daß aufgrund der Deformation des elastischen Dichtungselements zwischen dem gasgefüllten Innenraum (3) des Röhrchens (4) und der äußeren Umgebung des Schmelzsicherungsbauelements (1) Druckausgleichkanäle (10, 11) von derart geringem Querschnitt verbleiben, daß Druckänderungen im Innenraum (3) nur sehr langsam ausgeglichen werden, so daß ein sprunghafter Druckanstieg im Innenraum, wie er sich aufgrund eines Lichtbogens, der beim Durchtrennen des Schmelzleiters (2) entsteht, ergibt, auf den Lichtbogen löschend einwirken kann.

2. Schmelzsicherungsbauelement nach Anspruch 1, **dadurch gekennzeichnet, daß** die Zeitkonstante eines Abbaus sprunghafter Änderungen des Differenzdrucks zwischen dem Innenraum und der äußeren Umgebung in der Größenordnung zwischen 10⁻² und 10² Sekunden liegt.

3. Schmelzsicherungsbauelement nach Anspruch 1, **dadurch gekennzeichnet, daß** die Dichtungselemente in jeder Endkappe (5) jeweils ein in den Kappenboden eingelegtes plättchenförmiges elastisches Dichtungselement (8) mit einer dem Röhrchenaußenquerschnitt angepaßten Form umfassen.

4. Schmelzsicherungsbauelement nach einem der Ansprüche 1 bis 3, **dadurch gekennzeichnet, daß** die Dichtungselemente jeweils wenigstens ein an den beiden Enden in den Innenraum des Röhrchens (4) eingepreßtes stopfenartiges Dichtungselement (7) aus einem elastischen Material umfassen.

5. Schmelzsicherungsbauelement nach Anspruch 4, **dadurch gekennzeichnet, daß** in den Innenraum (3) an beiden Enden des Röhrchens (4) jeweils ein elastischer Kunststoffstopfen (7) eingepreßt ist, wobei der Kunststoffstopfen (7) im mechanisch unbelasteten Zustand eine Querschnittsfläche aufweist, die gleich der oder geringfügig größer als die Innenquerschnittsfläche des Röhrchens ist, wobei der eingepreßte Kunststoffstopfen (7) den Schmelzleiter (2) eng an die Innenwandung des Röhrchens (4) preßt und den an die Innenwandung angedrückten Schmelzleiter dabei derart umgreift, daß nur ein sehr enger Druckausgleichskanal (10, 11) zwischen dem Schmelzleiter (2), der Innenwandung des Röhrchens (4) und dem Kunststoffstopfen (7) verbleibt.

6. Schmelzsicherungsbauelement nach Anspruch 4 oder 5, **dadurch gekennzeichnet, daß** das stopfenartige Dichtungselement, das an beiden Enden des Röhrchens in den Innenraum eingepreßt ist, auf seiner den Kappenböden zugewandten Seite einen vergrößerten Querschnitt aufweist, so daß das Dichtungselement einen Zwischenraum zwischen der Stirnseite des Röhrchens und dem Kappenboden zumindest teilweise ausfüllt.

7. Schmelzsicherungsbauelement nach einem der Ansprüche 1 bis 6, **dadurch gekennzeichnet, daß** der Innenraum (3) des Röhrchens (4) einen kreisförmigen Querschnitt aufweist.

8. Schmelzsicherungsbauelement nach Anspruch 7, **dadurch gekennzeichnet, daß** das Röhrchen (4) eine quadratische Außenkontur mit abgerundeten Kanten aufweist.

9. Schmelzsicherungsbauelement nach einem der Ansprüche 1 bis 8, **dadurch gekennzeichnet, daß** das Röhrchen (4) aus einem Kunststoffmaterial besteht.

## Claims

1. A fuse element (1) with a fusible conductor (2), which extends within a gas filled interior (3) of a cylindrical tube (4) made of an electrical insulator between two end faces of the tube (4), wherein two end caps (5) of an electrically conductive material are applied to the two ends of the tube (4) such that electrical contact is produced with the fusible conductor (2), wherein the fusible conductor (2) includes a wire, which extends out of the interior (3) of the tube (4) around the end faces, wherein at least one elastic sealing element (7,8) is inserted at at least one of the two ends in a gap between the associated cap base and the end face of the tube (4) and/or in a portion of the interior of the tube adjoining the end face, **characterised in that** the sealing element is so inserted that the sealing element (7,8) is pressed against the end face and/or the inner wall of the tube (4), wherein the wire of the fusible conductor (2) is pressed by the sealing element against the end face or the inner wall such that as a result of the deformation of the elastic sealing element, pressure balancing passages (10,11) remain, between the gas filled interior (3) of the tube (4) and the outer surroundings of the fuse element (1)of such small cross-sectional area that changes of pressure in the interior (3) are balanced only very slowly so that an abrupt pressure increase in the interior, as is produced as a result of an arc, which occurs on rupture of the fusible conductor, can act to extinguish the arc.

2. A fuse element as claimed in Claim 1, **characterised in that** the time constant of a decomposition of abrupt changes in the pressure differential between the interior and the outer surroundings is of the order between 10⁻² and 10² seconds.

3. A fuse element as claimed in Claim 1, **characterised in that** the sealing elements in each end cap (5) each include a plate-shaped elastic sealing element (8), inserted into the cap base, with a shape matched to the outer cross-section of the tube.

4. A fuse element as claimed in Claims 1 to 3, **characterised in that** the sealing elements each include at least one plug-like sealing element (7) of an elastic material pressed into the interior of the tube (4) against the two ends.

5. A fuse element as claimed in Claim 4, **characterised in that** pressed into the interior (3) at both ends of the tube (4) there is a respective elastic plastic plug (7), wherein the plastic plug (7) has a cross-sectional area in the mechanically unloaded state which is equal to or slightly larger than the internal cross-sectional area of the tube, wherein the pressed in plastic plug (7) presses the fusible conductor (2) closely against the inner wall of the tube (4) and engages around the fusible conductor pressed against the inner wall such that only a very narrow pressure balancing passage (10,11) remains between the fusible conductor (2), the inner wall of the tube (4) and the plastic plug (7).

6. A fuse element as claimed in Claim 4 or 5, **characterised in that** the plug-like sealing element, which is pressed into the interior at both ends of the tube, has an enlarged cross-section on its side directed towards the cap base so that the sealing element at least partially fills a gap between the end face of the tube and the cap base.

7. A fuse element as claimed in one of Claims 1 to 6, **characterised in that** the interior (3) of the tube (4) has a circular cross-section.

8. A fuse element as claimed in Claim 7, **characterised in that** the tube (4) has a square outer contour with rounded edges.

9. A fuse element as claimed in Claims 1 to 8, **characterised in that** the tube (4) consists of a plastic material.

## Revendications

1. Composant fusible (1) avec un conducteur fusible (2), qui s'étend dans un espace interne (3) rempli de gaz d'un petit tube cylindrique (4) formé d'un isolant électrique situé entre deux faces frontales du petit tube (4), dans lequel deux coiffes terminales (5) constituées d'un matériau électroconducteur sont appliquées aux deux extrémités du petit tube (4) de manière à établir un contact électrique avec le conducteur fusible (2), dans lequel le conducteur fusible (2) comprend un fil métallique qui est guidé de l'espace interne (3) du petit tube (4) autour des faces frontales,
dans lequel respectivement au moins un élément d'étanchéité élastique (7, 8) est inséré sur au moins l'une des deux extrémités dans un espace intermédiaire situé entre le fond de coiffe respectif et la face frontale du petit tube (4) et/ou dans une partie de l'espace interne du petit tube adjacent à la face frontale, **caractérisé en ce que** l'élément d'étanchéité est inséré de sorte que l'élément d'étanchéité (7, 8) soit pressé sur la face frontale et/ou la paroi interne du petit tube (4), dans lequel le fil du conducteur fusible (2) est pressé par l'élément d'étanchéité sur la face frontale ou la paroi interne de sorte qu'il reste des canaux de compensation de pression (10, 11) de faible section transversale en raison de la déformation de l'élément d'étanchéité élastique entre l'espace interne (3) rempli de gaz du petit tube (4) et l'environnement extérieur du composant fusible (1) de manière à ne compenser des variations de pression dans l'espace interne (3) que très lentement, de sorte qu'une augmentation de pression brusque dans l'espace interne, telle qu'elle se produit en raison d'un arc électrique obtenu par sectionnement du conducteur fusible (2), puisse agir sur l'arc électrique pour le désamorcer.

2. Composant fusible selon la revendication 1, **caractérisé en ce que** la constante de temps d'une suppression des variations brusques de la pression différentielle entre l'espace interne et l'environnement extérieur est de l'ordre de 10⁻² à 10² secondes.

3. Composant fusible selon la revendication 1, **caractérisé en ce que** les éléments d'étanchéité dans chaque coiffe d'extrémité (5) comprennent respectivement un élément d'étanchéité élastique (8) en forme de plaquette introduit dans le fond de la coiffe et ayant une forme adaptée à la section transversale externe du petit tube.

4. Composant fusible selon l'une quelconque des revendications 1 à 3, **caractérisé en ce que** les éléments d'étanchéité comprennent respectivement au moins un élément d'étanchéité (7) en matériau élastique du genre bouchon enfoncé aux deux extrémités dans l'espace interne du petit tube (4).

5. Composant fusible selon la revendication 4, **caractérisé en ce que**, dans l'espace interne (3), un bouchon de matériau synthétique élastique (7) est respectivement enfoncé aux deux extrémités du petit tube (4), dans lequel le bouchon de matériau synthétique (7) présente à l'état non sollicité mécaniquement une surface en section transversale qui est identique ou légèrement supérieure à la surface de la section transversale interne du petit tube, lequel bouchon de matériau synthétique enfoncé (7) presse étroitement l'élément fusible (2) contre la paroi interne du petit tube (4) et entoure en l'occurrence l'élément fusible pressé contre la paroi interne de sorte qu'il ne reste qu'un canal de compensation de pression (10, 11) très étroit entre l'élément fusible (2), la paroi interne du petit tube (4) et le bouchon de matériau synthétique (7).

6. Composant fusible selon la revendication 4 ou 5, **caractérisé en ce que** l'élément d'étanchéité de type bouchon, qui est enfoncé aux deux extrémités du petit tube dans l'espace interne, présente sur sa face tournée vers les fonds de coiffe une section transversale agrandie de sorte que l'élément d'étanchéité remplisse au moins partiellement un espace intermédiaire entre la face frontale du petit tube et le fond de coiffe.

7. Composant fusible selon l'une quelconque des revendications 1 à 6, **caractérisé en ce que** l'espace interne (3) du petit tube (4) présente une section transversale circulaire.

8. Composant fusible selon la revendication 7, **caractérisé en ce que** le petit tube (4) présente un contour externe carré avec des arêtes arrondies.

9. Composant fusible selon l'une quelconque des revendications 1 à 8, **caractérisé en ce que** le petit tube (4) est constitué d'un matériau synthétique.
